# EUROPÄISCHE PATENTSCHRIFT

(11) **EP 1 319 810 B1**
(45) Veröffentlichungstag und Bekanntmachung des Hinweises auf die Patenterteilung: **24.01.2007**
(21) Anmeldenummer: 02027805.7
(22) Anmeldetag: 12.12.2002
(51) Int. Cl.: F01M 9/10, F01M 1/08, F01M 11/02

(54) **Brennkraftmaschine mit Kolbenkühlung und Schmierung eines Ventiltriebes**
Combustion engine with piston cooling and valve drive lubrication
Moteur à combustion avec refroidissement du piston et lubrification du mécanisme de soupapes

(30) Priorität: 14.12.2001 DE 10161610
(43) Veröffentlichungstag der Anmeldung: 18.06.2003
(73) Patentinhaber: MAN NUTZFAHRZEUGE AG, 80995 München (DE)
(72) Erfinder: Möller, Heribert, 91623 Sachsen (DE); Türk, Jens, 90592 Schwarzenbruck (DE)

(56) Entgegenhaltungen:
- EP-A- 1 077 322
- DE-A- 4 214 839
- FR-A- 2 745 329
- US-A- 5 503 116
- PATENT ABSTRACTS OF JAPAN vol. 1998, no. 04, 31. März 1998 (1998-03-31) & JP 09 317428 A (AISAN IND CO LTD), 9. Dezember 1997 (1997-12-09)

## Beschreibung

Die Erfindung bezieht sich auf eine Brennkraftmaschine gemäß dem Gattungsbegriff des Patentanspruches 1.

Für die Kühlung von Kolbenböden ist es üblich Ölspritzdüsen vorzusehen. Die Ölspritzdüsen werden positioniert auf der Innenseite eines Kurbelgehäuses befestigt und über einen das Kurbelgehäuse achsparallel zur Kurbelwelle durchdringenden Ölkanal mit Schmieröl versorgt, siehe zum Beispiel US 5 503 116 A. Über diesen Ölkanal werden auch die Schmierdüsen für die Schmierung der Ventilstößel versorgt. Die Ölspritzdüsen und die Schmierdüsen sind in getrennten Bohrungen angeordnet was natürlich eine Vielzahl an Bohrungen erforderlich macht. Um eine einwandfreie Kühlung der Kolbenböden sicherzustellen ist eine exakte Positionierung der Ölspritzdüsen unabdingbar, was bei der Montage Schwierigkeiten bereitet. Ferner stellt die Vielzahl von Bohrungen für die Ölspritzdüsen und die Schmierdüsen einen hohen Fertigungsaufwand dar.

Der Erfindung liegt die Aufgabe zugrunde den Fertigungsaufwand für die Anbringung der Ölspritzdüsen und der Schmierdüsen möglichst gering zu halten und dies ohne die Funktionalität dieser Teile zu beeinträchtigen.

Gelöst wird diese Aufgabe durch die kennzeichnenden Merkmale des Patentanspruches 1.

Dadurch, daß für die Ölspritzdüsen und die Schmierdüsen konzentrische Bohrungen vorgesehen sind und diese Bohrung zugleich den Ölkanal durchdringen, wird eine Vielzahl Bohrungen eingespart.

Eine vorteilhafte Weiterbildung ist Anspruch 2 zu entnehmen.

Dadurch, daß der Umfangsmantel der Schmierdüse zugleich der Verdrehsicherung dient wird ein gesondertes Bauteil für diese Funktion eingespart. Es ist ohne weiteres einzusehen, daß eine separate Verdrehsicherung aus Platzgründen nicht leicht anzuordnen ist.

Eine weitere vorteilhafte Ausbildung kann Anspruch 3 entnommen werden.

Die in die ersten Bohrungen eingesetzten Ölspritzdüsen werden mittels einer Lasche und nur einer Schraube sowohl öldicht gehalten als auch gegen Verdrehung gesichert.

Ein Ausführungsbeispiel der Erfindung ist an Hand von Zeichnungen dargestellt. Es zeigt:
- Fig. 1: einen Querschnitt mit Ölspritzdüse und Schmierdüse
- Fig. 2: eine Innenansicht des Kurbelgehäuses mit Ölspritzdüse und einer Lasche zur Befestigung derselben am Kurbelgehäuse

Figur 1 zeigt als Beispiel einen Querschnitt durch einen V-Motor. Dargestellt ist eine Zylinderbank 1. Der Ventiltrieb besteht aus einem Rollenstößel 2 mit Nockenwelle 3. Die Stößelstange ist hier nicht dargestellt.

Zur Kühlung eines Kolbens ist eine Ölspritzdüse 4 vorgesehen, welche gegen den Kolbenboden gerichtet ist. Die Versorgung der Ölspritzdüse 4 und einer Schmierdüse 5 mit Öl erfolgt über einen gemeinsamen Ölkanal 6 der die gesamte Zylinderbank 1 achsparallel zu einer Kurbelwelle durchdringt.

Erfindungsgemäß werden die Ölspritzdüse 4 und Schmierdüse 5 in konzentrische Bohrungen 7, 8 eingebracht, welche vom Inneren des Kurbelgehäuses ausgehen und den Ölkanal 6 durchdringen und in einer Stößelführung 9 enden. Die Ölspritzdüse 4 wird in eine vom Kurbelgehäuse ausgehende und im Ölkanal 6 mündende erste Bohrung 7 eingebaut, die Schmierdüse 5 in eine vom Ölkanal 6 ausgehende und in der Stößelführung 9 mündende zweite Bohrung 8 eingebaut.

Die Schmierdüse 5 dient mit ihrem Umfangsmantel der Führung des Rollenstößels 2, der zu diesem Zweck an seinem Stößelmantel 10 eine Längsnut 11 aufweist in welcher der Umfangsmantel der Schmierdüse 5 gleitet und den Rollenstößel 2 vor einer Verdrehung schützt. Zur Befestigung kann die Schmierdüse 5 in die zweite Bohrung 8 eingeschraubt oder eingepreßt werden. Die Schmierdüse 5 versorgt über eine Bohrung 14 den Rollenstößel 2 mit Schmieröl.

Die Ölspritzdüse 4 ist zu ihrer Befestigung und gleichzeitigen Positionierung mit einer Lasche 12 verbunden. Die Lasche 12 wiederum wird mittels einer Schraube 13 (Fig. 2) am Kurbelgehäuse befestigt. Die Lasche 12 stellt eine Verdrehsicherung der Ölspritzdüse 4 dar.

Zur Abdichtung der Ölspritzdüse 4 dient ein zylindrischer Absatz 15 der in die erste Bohrung 7 ragt. Gehalten wird die Ölspritzdüse 4 von der Schraube 13. (Fig. 2).

In der Fig. 2 ist eine Innenansicht des Kurbelgehäuses dargestellt. Die Ölspritzdüse 4 wird mittels der Schraube 13 und Lasche 12 am Kurbelgehäuse befestigt und gegen Verdrehung gesichert. Die vorgefertigte Einheit aus Ölspritzdüse 4 und Lasche 12 läßt sich ohne großen Montageaufwand positioniert einbauen.

## Patentansprüche

1. Brennkraftmaschine mit Kolbenkühlung und Schmierung eines Ventiltriebes, bei der Ölspritzdüsen zur Kühlung eines Kolbenbodens und Schmierdüsen zur Schmierung eines Ventiltriebes über einen gemeinsamen Ölkanal mit Öl versorgt werden und der Ölkanal ein Kurbelgehäuse achsparallel zu einer Kurbelwelle in voller Länge durchdringt, **dadurch gekennzeichnet, daß** die Ölspritzdüsen (4) und die Schmierdüsen (5) in koaxiale erste und zweite Bohrungen (7, 8) eingebaut sind, wobei erste Bohrungen (7) für den Einbau der Ölspritzdüsen (4) von Innenraum des Kurbelgehäuses ausgehen und im Ölkanal (6) münden und zweite Bohrungen (8) zur Versorgung von Rollenstößeln (2) mit Schmieröl vom Ölkanal (6) ausgehen und in Stößelführungen (9) münden, daß in die ersten Bohrungen (7) die Ölspritzdüsen (4) orientiert eingebaut sind und daß in die zweiten Bohrungen (8) die Schmierdüsen (5) eingebaut sind, welche gleichzeitig der Verdrehsicherung dienen.

2. Brennkraftmaschine nach Anspruch 1, **dadurch gekennzeichnet, daß** das einem Rollenstößel (2) zugewandte freie Ende der Schmierdüse (5) in eine Längsnut (11) eines Stößelmantels (10) eingreift, derart, daß der Rollenstößel (2) axiale Bewegungen ungehindert ausführen kann, jedoch gegen Verdrehung gesichert ist.

3. Brennkraftmaschine nach Anspruch 1, **dadurch gekennzeichnet, daß** die Ölspritzdüsen (4) mittels Laschen (12) und je einer Schraube (13) am Kurbelgehäuse befestigt sind und zur Abdichtung und Verdrehsicherung mittels eines zylindrischen Ansatzes (15) in den ersten Bohrungen (7) stecken.

## Claims

1. Internal combustion engine with piston cooling and valve gear lubrication, in which the oil spray nozzles for cooling a piston bottom and lubricating nozzles for lubricating a valve gear are supplied with oil via a common oil duct which passes through a crankcase in its entire length in axis-parallel direction relative to a crankshaft, **characterised in that** the oil spray nozzles (4) and the lubricating nozzles (5) are installed in coaxial first and second bores (7, 8), whereby the first bores (7) for the installation of the oil spray nozzles (4) extend from the inside of the crankcase to the oil duct (6) and the second bores (8) for supplying roller tappets (2) with lube oil extend from the oil duct (6) to the tappet guides (9), that the oil spray nozzles (4) are installed in the first bores (7) in an oriented manner and that the lubricating nozzles (5), which double as anti-turning devices, are installed in the second bores (8).

2. Internal combustion engine (1) according to Claim 1, **characterised in that** the free end of the lubricating nozzle (2) facing the a roller tappet (2) meshes with a longitudinal groove (11) of a tappet jacket (10) so that the roller tappet (2) can perform axial movements in an unimpaired manner, but is secured against turning.

3. Internal combustion engine (1) according to Claim 1, **characterised in that** each oil spray nozzle (4) is fastened to the crankcase by means of a tab (12) and a screw (13) and is inserted in the respective first bore (7) so that it is tight and secured against turning.

## Revendications

1. Moteur à combustion interne avec refroidissement du piston et lubrification du mécanisme de soupapes, dans lequel les buses de projection d'huile destinées à refroidir un fond de piston et les buses de lubrification destinées à lubrifier le mécanisme de soupapes sont alimentées en huile par un canal commun qui traverse sur toute sa longueur le carter de vilebrequin en étant parallèle à l'axe du vilebrequin,
**caractérisé en ce que**
les buses de projection d'huile (4) et les buses de lubrification (5) sont montées dans des alésages premiers et seconds (7, 8) coaxiaux, les premiers alésages (7) pour le montage des buses de projection d'huile (4) partant du volume intérieur du carter de vilebrequin, pour déboucher dans le canal d'huile (6), tandis que les seconds alésages (8) servant à alimenter en huile de lubrification des poussoirs à galet (2), partent du canal d'huile (6) pour déboucher dans des guidages de poussoir (9), les buses de projection d'huile (4) étant montées et orientées dans les premiers alésages (7), tandis que dans les seconds alésages (8) sont montées les buses de lubrification (5) qui servent en même temps de sécurité anti-rotation.

2. Moteur à combustion interne selon la revendication 1,
**caractérisé en ce que**
l'extrémité libre de la buse de lubrification (5), située vers le poussoir à galet (2), est engagée dans une rainure longitudinale (11) d'une enveloppe de poussoir (10), le poussoir à galet (2) pouvant effectuer sans obstacle les déplacements axiaux, mais étant sécurisé contre les rotations.

3. Moteur à combustion interne selon la revendication 1,
**caractérisé en ce que**
les buses de projection d'huile (4) sont fixées par des pattes (12) et chaque fois par une vis (13) sur le carter de vilebrequin, et pour assurer l'étanchéité et les garantir contre la rotation, elles sont enfoncées par l'intermédiaire d'un appendice cylindrique (15) dans les premiers alésages (7).
